# EUROPÄISCHE PATENTSCHRIFT

(11) **EP 3 712 501 B1**
(45) Veröffentlichungstag und Bekanntmachung des Hinweises auf die Patenterteilung: **25.08.2021**
(21) Anmeldenummer: 20158669.0
(22) Anmeldetag: 21.02.2020
(51) Int. Cl.: F23N 5/12

(54) **VERFAHREN UND VORRICHTUNG ZUR REGENERATION EINER ELEKTRODE FÜR EINE IONISATIONSMESSUNG IN EINEM FLAMMBEREICH EINES BRENNERS**
METHOD AND DEVICE FOR REGENERATING AN ELECTRODE FOR IONIZATION MEASUREMENT IN A FLAME AREA OF A BURNER
PROCÉDÉ ET DISPOSITIF DE RÉGÉNÉRATION D'UNE ÉLECTRODE POUR UNE MESURE D'IONISATION DANS UNE ZONE DE FLAMME D'UN BRÛLEUR

(30) Priorität: 22.03.2019 DE 102019107367
(43) Veröffentlichungstag der Anmeldung: 23.09.2020
(73) Patentinhaber: Vaillant GmbH, 42859 Remscheid (DE)
(72) Erfinder: Tomczak, Heinz-Jörg, 42327 Wuppertal (DE); Resch, Sabrina, 51381 Leverkusen (DE)
(74) Vertreter: Popp, Carsten

(56) Entgegenhaltungen:
- EP-A2- 2 357 410
- WO-A1-2020/020494
- DE-A1-102017 118 095
- US-A1- 2006 257 801

## Beschreibung

Die Erfindung betrifft ein Verfahren und eine Vorrichtung zur Regeneration einer Elektrode für eine Messung der Ionisation in einem Flammbereich eines Brenners, insbesondere eines mit einem Brenngas und Luft betriebenen Brenners. Solche Messungen können zur Steuerung und Regelung von vielen Geräten, insbesondere zur Warmwasserbereitung oder Heizung, eingesetzt werden und müssen dann über lange Zeiträume möglichst zuverlässig genaue Werte liefern.

Der grundsätzliche Aufbau von Brennern mit Messystemen zur lonisationsmessung und deren Benutzung zur Regelung eines Brenners sind beispielsweise aus der EP 0 770 824 B1 und der EP 2 466 204 B1 bekannt. Dabei geht es insbesondere um die Regelung des Verhältnisses von Luft zu Brenngas, dem sogenannten Lambda-Wert.

Aus der WO2020/020494 A1 oder der US2006/0257801A1 ist es auch schon bekannt, für die Erzeugung eines lonisationssignales wechselweise zwei unterschiedliche Frequenzen und/oder Spannungen einzusetzen. Dies wird allerdings zur Verbesserung der Regelung oder Überwachung eines Heizgerätes vorgenommen und dient nicht einer Regeneration einer lonisationselektrode.

Es ist auch bekannt, dass zur Messung verwendete lonisationselektroden hohen thermischen und/oder korrosiven Belastungen unterliegen. Es werden bei den lonisationselektroden meist spezielle metallische Legierungen verwendet, die auch einen Anteil an Aluminium enthalten. Dieses bildet beim Einsatz während des Betriebes des Brenners im Laufe der Zeit an der Oberfläche der Elektrode eine Aluminiumoxidschicht, die zwar vor Korrosion schützt, aber elektrisch und thermisch isolierend ist. Dies hat wiederum zur Folge, dass ein von der Elektrode geliefertes Messsignal geschwächt und in kaltem Zustand möglicherweise sogar vollständig unterdrückt wird. Die thermische Isolierung durch die Aluminiumoxidschicht verhindert auch, dass sich die Elektrode schnell aufheizt. So wird das Messsignal einerseits wegen der nur langsam ansteigenden Temperatur und andererseits wegen der elektrischen Isolierung in einer Kaltstartphase besonders stark beeinträchtigt. Häufig bilden sich durch thermische Wechselbelastungen auch nachträglich noch Risse in der Aluminiumoxidschicht, die sogar zum Abplatzen von Teilbereichen des Aluminiumoxids führen können, wodurch das Messignal wieder stärker wird. Allerdings hilft dies nicht in allen Fällen, so dass gerade in einer Kaltstartphase des Brenners eine zuverlässige Messung nicht immer sichergestellt werden kann.

Ein mechanischer Lösungsansatz bestünde darin, mindestens einen Teilbereich der lonisationselektrode aus einem Material, z. B. einer Nickel-Wolfram-Legierung, zu gestalten, welches bei den Bedingungen im Flammbereich keine Oxidschicht ausbildet.

Aufgabe der vorliegenden Erfindung ist es, die mit Bezug auf den Stand der Technik erläuterten Probleme zumindest teilweise zu lösen und insbesondere ein Verfahren und eine Vorrichtung zu schaffen, die bei einer lonisationselektrode beliebiger Bauart, insbesondere auch bei einer herkömmlichen lonisationselektrode mit Aluminiumanteil, eine Regeneration und damit eine zuverlässige Messung über lange Zeiträume und insbesondere während Kaltstartphasen eines Brenners ermöglichen.

Zur Lösung dieser Aufgabe dienen ein Verfahren, eine Vorrichtung und ein Computerprogrammprodukt gemäß den unabhängigen Ansprüchen. Vorteilhafte Weiterbildungen und Ausgestaltungen, auf die die Erfindung jedoch nicht beschränkt ist, sind in den jeweils abhängigen Ansprüchen angegeben. Die Beschreibung, insbesondere im Zusammenhang mit der Figur, präzisiert den Gegenstand der Erfindung und führt weitere Ausführungsbeispiele an.

Das hier vorgeschlagene Verfahren zur Regeneration einer lonisationselektrode für eine Messung der Ionisation in einem Flammenbereich eines Brenners mit einer ersten Wechselspannung einer ersten Frequenz beaufschlagt nach einem Start des Brenners für ein vorgebbares Zeitintervall Δt die lonisationselektrode mit einer zweiten Wechselspannung mit einer zweiten Frequenz, die höher ist als die für einen Dauerbetrieb benutzte erste Frequenz.

Das Verfahren könnte nach jedem Kaltstart durchgeführt werden, es kann aber sinnvoll sein, nur bei Erreichen bestimmter vorgebbarer Kriterien eine Regeneration durchzuführen. Da die Anwendung der Erfindung das Vorhandensein von Plasma im Bereich der lonisationselektrode erfordert, sollte die zweite Wechselspannung mit der zweiten Frequenz erst angelegt werden, wenn der Brenner nach einem Kaltstart stabil mit seiner üblichen Regelung des Lambda-Wertes läuft. Solche Kaltstarts sind regelungstechnisch zwar nicht ganz einfach durchzuführen, weil eben nicht immer ein gutes Signal von der lonisationselektrode zur Verfügung steht, werden aber durch Verwendung von Erfahrungswerten oder ähnliche Maßnahmen auch bisher schon stabil gesteuert und/oder geregelt. Geeignete Kriterien für eine Regeneration können z. B. aus einer üblichen Regelungselektronik abgeleitet werden, beispielsweise, wenn eine Drift der lonisationselektrode einen Schwellwert überschritten hat. Natürlich ist es auch möglich, einfach nach einer bestimmten Anzahl von Betriebszyklen oder nach bestimmten Zeitintervallen eine Regeneration durchzuführen. Vorzugsweise wird nach einer Regeneration der Brenner neu gestartet, um eine Aktualisierung der Regelungselektronik zu ermöglichen.

Bevorzugt liegt die zweite Frequenz der zweiten Wechselspannung im Bereich von 10 bis 100 MHz [MegaHertz], insbesondere im Bereich von 13,5 bis 50 MHz.

Bevorzugt liegt die zweite Wechselspannung in einem Bereich von 100 bis 300 V [Volt], besonders bevorzugt zwischen 100 und 200 V.

Die erste Frequenz der ersten Wechselspannung entspricht den bei solchen lonisationsmessungen geeigneten Werten und liegt bevorzugt im Bereich von 50 bis 1000 Hz [Hertz], wobei die Spannung zwischen 100 und 300 V [Volt] liegt. Insbesondere hat sich eine Wechselspannung von 170 V und 107 Hz als geeignet erwiesen.

In einer besonderen Ausführungsform der Erfindung ist eine Umschalteinrichtung vorhanden, welche aus Sensordaten oder anderen Daten ermittelt, ob der Brenner in einem (vordefinierten) kalten oder (vordefinierten) warmen Zustand ist, und die bei einem Start in einem festgestellten warmen Zustand die lonisationselektrode nur mit dem ersten Wechselstrom der ersten Frequenz beaufschlagt. Mit anderen Worten kann die Beaufschlagung der lonisationselektrode mit der zweiten Wechselspannung und der zweiten Frequenz während der lonisationsmessung trotz Vorliegens der vorgebbaren Kriterien unterdrückt werden. So wird ein unnötiger Aufwand bei einem Warmstart vermieden und die Regeneration zu einem geeigneten Zeitpunkt nachgeholt.

Bevorzugt wertet ein Elektronikmodul den durch die lonisationselektrode fließenden elektrischen Strom aus und nutzt dieses Messsignal in an sich bekannter Weise zur Regelung des Brenners, und zwar zur Regelung des Verhältnisses von Luft zu Brennstoff (Lambda-Wert), wobei im Falle eines Starts in kaltem Zustand eine Regelung und/oder Steuerung zunächst bis zum Erreichen einer stabilen Verbrennung durchgeführt, dann für das vorgebbare Zeitintervall Δt durch eine Steuerung ersetzt wird und nach dem vorgebbaren Zeitintervall Δt eine Regelung wieder des ersten Wechselstromes mit der ersten Frequenz erfolgt. Unter einer "Steuerung" wird hier insbesondere verstanden, dass der Lambda-Wert vorgegeben oder eingestellt wird, ohne dass hierbei der tatsächliche Lambda-Wert berücksichtigt wird. Unter einer "Regelung" wird hier insbesondere verstanden, dass der Lambda-Wert eingestellt wird, wobei bei dieser Einstellung der aktuelle IST-Lambda-Wert anhand des lonisationsstromes gemessen und durch Nachstellen dem vorgegebenen SOLL-Lambda-Wert angeglichen wird.

Das vorgebbare Zeitintervall Δt liegt bevorzugt im Bereich von 10 bis 100 s [Sekunden], vorzugsweise bei 20 bis 30 s.

Da sich aus dem zweiten Wechselstrom kein gutes Messsignal für den lonisationsstrom im Flammenbereich ableiten lässt, ist es von Vorteil, das Zeitintervall Δt nicht zu lang zu wählen, weil während dieser Zeit möglicherweise keine optimale Regelung des Verbrennungsvorganges möglich ist.

Besonders vorteilhaft ist es, wenn die zweite Wechselspannung und zweite Frequenz während des vorgebbaren Zeitintervalls Δt so hoch gewählt werden, dass das durch die Verbrennung erzeugte Plasma in der Nähe der lonisationselektrode zusätzlich aufgeheizt wird. Dies führt einerseits durch auftreffende schnelle Ionen zu einer Verringerung der Dicke einer Oxidschicht auf der lonisationselektrode und begünstigt andererseits durch thermische Effekte ein Aufplatzen oder Abplatzen der Oxidschicht, so dass eine Alterung der lonisationselektrode zumindest teilweise rückgängig gemacht wird.

Die Aufgabe der Erfindung wird auch durch eine Vorrichtung, insbesondere zur Durchführung des bisher beschriebenen Verfahrens, gelöst. Dazu ist eine lonisationselektrode vorhanden, die in einem Brenner so anordenbar ist, dass sie beim Betrieb des Brenners einen lonisationsstrom in einem Flammenbereich messen kann. Weiter gibt es eine erste Wechselstromquelle für einen ersten Wechselstrom mit einer ersten für einen Dauerbetrieb benutzten Frequenz und eine zweite Wechselstromquelle für einen zweiten Wechselstrom mit einer zweiten, höheren Frequenz. Eine Umschalteinrichtung schaltet im Betrieb nach vorgebbaren Kriterien die zweite Wechselstromquelle für ein vorgebbares Zeitintervall (Δt) ein. Ein Elektronikmodul dient zur Regelung des Brenners und ist für eine Regelung mittels eines beim Betrieb der zweiten Wechselstromquelle ermittelten lonisationsstromes eingerichtet, wobei, bei Vorliegen der vorgebbaren Kriterien, die zweite Wechselstromquelle (6) für das vorgebbare Zeitintervall eingeschaltet wird, während des Betriebes der zweiten Wechselstromquelle diese Regelung abgeschaltet wird, und durch eine Steuerung nach vorgebbaren Kriterien ersetzt wird. So kann der Brenner nach einem Kaltstart nach Erfahrungswerten für eine kurze Zeit gesteuert werden, in der die lonisationselektrode aufgeheizt und regeneriert wird, während anschließend wieder eine übliche Regelung mit dem ersten Wechselstrom zur Messung der Ionisation aufgenommen wird.

Die zweite Wechselstromquelle ist bevorzugt für eine Frequenz zwischen 10 und 100 MHz eingerichtet ist, insbesondere für 13,5 bis 50 MHz. Ein solcher Frequenzbereich hat sich als geeignet für eine schnelle Aufheizung der lonisationselektrode erwiesen.

Die erste Wechselstromquelle ist für eine Frequenz zwischen 50 und 1000 Hz und eine Spannung zwischen 100 und 300 V eingerichtet ist. Die erste Wechselstromquelle muss sich nicht von bisher schon bekannten Wechselspannungsquellen für lonisationsmessungen unterscheiden, kann aber durch den zusätzlichen Einsatz der zweiten Stromquelle auch anders ausgelegt werden.

Wie schon erwähnt sollte die zweite Wechselstromquelle bevorzugt für eine zweite Frequenz und eine zweite Wechselspannung eingerichtet ist, die so hoch sind, dass bei ihrem Betrieb eine Aufheizung von Plasma in der Nähe der lonisationselektrode auf eine Übertemperatur erfolgt. Gerade dadurch kann der Einsatz der zweiten Wechselstromquelle seine beste Wirkung entfalten.

Die Umschalteinrichtung steht bevorzugt mit Sensoren, z.B. Temperatursensoren und/oder Datenquellen des Elektronikmoduls in Verbindung, die eine Unterscheidung zwischen kaltem und warmem Zustand des Brenners ermöglichen, so dass die zweite Wechselstromquelle in warmem Zustand nicht einschaltbar bzw. blockierbar ist. Im einfachsten Fall reicht es, wenn das Elektronikmodul die Zeit speichert, seit der Brenner zuletzt ausgeschaltet wurde. Schon mit dieser Information kann ermittelt werden, ob ein Kaltstart vorliegt oder nicht. Genauer sind natürlich Messwerte der Temperatur des Brenners bzw. der lonisationselektrode.

Die Umschalteinrichtung und/oder die zweite Wechselstromquelle sind bevorzugt so ausgelegt, dass die zweite Wechselstromquelle nur für ein vorgebbares Zeitintervall Δt von 10 bis 100 s einschaltbar ist, vorzugsweise 20 bis 30 s.

Trotz des großen Frequenzunterschiedes können die erste Wechselstromquelle und die zweite Wechselstromquelle durch eine einzige in Frequenz und Spannung veränderbare oder umschaltbare Wechselspannungsquelle gebildet sein, was an den übrigen beschriebenen Funktionen nichts ändert.

Weiter wird auch ein Computerprogrammprodukt vorgeschlagen, welches Befehle umfasst, die bewirken, dass die hier erläuterte Vorrichtung das vorgeschlagene Verfahren ausführt.

Ein schematisches Ausführungsbeispiel der Erfindung, auf das diese jedoch nicht beschränkt ist, und die Funktionsweise des erfindungsgemäßen Verfahrens werden nun anhand der Zeichnung detailliert erläutert. Es stellt dar:
- Fig. 1:: schematisch eine Vorrichtung zur Durchführung eines Verfahrens zur Messung der Ionisation in einem Flammenbereich eines Brenners mit einer lonisationselektrode.

Figur 1 veranschaulicht, dass sich in einen Brenner 1 beim Betrieb ein Flammenbereich 2 ausbildet, in dem ein lonisationsstrom gemessen werden soll. Dazu ragt eine lonisationselektrode 3 in den Flammenbereich 2. Als Gegenelektrode 4 dient typischerweise ein metallisches Bauteil im Bereich des Eintritts von Brenngas und Luft in den Brenner 1. Die Gegenelektrode 4 ist typischerweise elektronisch mit Masse verbunden. Ionisationselektrode 3 und Gegenelektrode 4 werden nach einem Kaltstart bei Vorliegen vorgebbarer Kriterien mit einer zweiten Wechselstromquelle 5 verbunden, die einen Wechselstrom hoher Frequenz liefert, der zu einer schnellen Aufheizung von Plasma in der Umgebung der Ionisationselektrode 3 und damit auch der Ionisationselektrode 3 selbst führt. Nach einem kurzen Zeitintervall Δt schaltet eine Umschalteinrichtung 7 von der zweiten Wechselstromquelle 5 wieder auf eine erste Wechselstromquelle 6 um, die in ihren Eigenschaften an sich bekannten Wechselstromquellen für Ionisationsmessungen entsprechen kann. Deren Messsignal kann über eine Messsignalleitung 13 einem Elektronikmodul 10 zugeführt werden, welches eine übliche Regelung des Brenners 1 mit dem nun zuverlässigen Messsignal durchführt. Eine solche Regelung erfolgt typischerweise, indem über eine Stellsignalleitung Befehle an Stellorgane in einem Lufteinlass 11 und/oder Brenngaseinlass 12 gegeben werden, damit immer eine optimale Mischung von Luft und Brenngas zugeführt wird. Die Umschalteinrichtung 7 steht mit mindestens einem Sensor 8 zur Ermittlung der Brennertemperatur und/oder über eine Datenleitung 9 mit anderen Datenquellen des Elektronikmoduls 10 in Verbindung, um entscheiden zu können, ob ein Kaltstart vorliegt oder nicht. Diese Datenleitung 9 kann auch im Falle eines Kaltstarts genutzt werden, um dem Elektronikmodul 10 die Information zu geben, dass ein Kaltstart eingeleitet wurde und daher evtl. keine Regelung mittels Ionisationsstrom, sondern kurzzeitig eine Steuerung des Verbrennungsprozesses erfolgen soll. Auch während der Durchführung der Regeneration mittels des zweiten Wechselstromes wird eine Steuerung nach Erfahrungswerten durchgeführt.

Die vorliegende Erfindung vermeidet selbst im Langzeitbetrieb Störungen bei Kaltstarts eines Brenners durch Messfehler beim lonisationsstrom und ermöglicht durch beschleunigtes Aufheizen bei einem Kaltstart in vorgebbaren Zeitintervallen und/oder nach vorgebbaren Kriterien eine Regeneration der lonisationselektrode zur Sicherstellung einer weiteren störungsfreien Regelung.

### Bezugszeichenliste

- 1: Brenner
- 2: Flammenbereich
- 3: lonisationselektrode
- 4: Gegenelektrode (Masse)
- 5: erste Wechselstromquelle
- 6: zweite Wechselstromquelle
- 7: Umschalteinrichtung
- 8: Sensor (Temperatur)
- 9: Steuerleitung
- 10: Elektronikmodul
- 11: Lufteinlass
- 12: Brenngaseinlass
- 13: Messsignalleitung
- 14: Stellsignalleitung

## Patentansprüche

1. Verfahren zur Regeneration einer lonisationselektrode (3) für eine Messung der Ionisation in einem Flammenbereich (2) eines Brenners (1) mit einer ersten Wechselspannung mit einer ersten Frequenz, wobei nach einem Start des Brenners (1) bei Vorliegen vorgebbarer Kriterien für ein vorgebbares Zeitintervall (Δt) die lonisationselektrode (3) mit einer zweiten Wechselspannung mit einer zweiten Frequenz beaufschlagt wird, die höher ist als die für einen Dauerbetrieb benutzte erste Frequenz.

2. Verfahren nach Anspruch 1, wobei die zweite Frequenz im Bereich von 10 bis 100 MHz liegt.

3. Verfahren nach Anspruch 1 oder 2, wobei die erste Frequenz im Bereich von 50 bis 1.000 Hz liegt.

4. Verfahren nach einem der vorhergehenden Ansprüche, wobei eine Umschalteinrichtung (7) vorhanden ist, welches aus Sensordaten oder anderen Daten ermittelt, ob der Brenner (1) in einem kalten oder warmen Zustand ist, und bei einem Start in einem festgestellten warmen Zustand die lonisationselektrode (3) trotz Vorliegen der vorgebbaren Kriterien nicht mit dem zweiten Wechselstrom der zweiten Frequenz beaufschlagt.

5. Verfahren nach einem der vorhergehenden Ansprüche, wobei ein Elektronikmodul (10) den durch die lonisationselektrode (3) fließenden elektrischen Strom auswertet und zur Regelung des Brenners (1), und zwar zur Regelung des Verhältnisses von Luft zu Brennstoff (Lambda-Wert), nutzt und wobei im Falle eines Starts in kaltem Zustand und bei Vorliegen der vorgebbaren Kriterien die Regelung für das vorgebbare Zeitintervall (Δt) durch eine Steuerung ersetzt wird und nach dem vorgebbaren Zeitintervall (Δt) eine Regelung wieder anhand des ersten Wechselstromes mit der ersten Frequenz erfolgt.

6. Verfahren nach einem der vorhergehenden Ansprüche, wobei das vorgebbare Zeitintervall (Δt) im Bereich von 10 bis 100 s liegt.

7. Verfahren nach einem der vorhergehenden Ansprüche, wobei die zweite Wechselspannung und zweite Frequenz während des vorgebbaren Zeitintervalls (Δt) so hoch gewählt sind, dass eine Aufheizung von Plasma in der Nähe der Ionisationselektrode (3) auf eine Übertemperatur erfolgt.

8. Vorrichtung mit einer Ionisationselektrode (3), die in einem Brenner (1) so anordenbar ist, dass sie beim Betrieb des Brenners (1) einen lonisationsstrom in einem Flammenbereich (2) messen kann, einer ersten Wechselstromquelle (5) für einen ersten Wechselstrom mit einer ersten für einen Dauerbetrieb benutzten Frequenz, einer zweiten Wechselstromquelle (6) für einen zweiten Wechselstrom mit einer zweiten, höheren Frequenz und einer Umschalteinrichtung (7), die im Betrieb nach vorgebbaren Kriterien die zweite Wechselstromquelle (6) für ein vorgebbares Zeitintervall (Δt) einschaltet, und wobei ein Elektronikmodul (10) für die Regelung des Brenners (1) vorhanden ist, das für eine Regelung mittels eines beim Betrieb der ersten Wechselstromquelle (6) ermittelten lonisationsstromes eingerichtet ist und dafür, dass, bei Vorliegen der vorgebbaren Kriterien, die zweite Wechselstromquelle (6) für das vorgebbare Zeitintervall (Δt) eingeschaltet wird, während des Betriebes der zweiten Wechselstromquelle (5) diese Regelung abgeschaltet wird, und durch eine Steuerung nach vorgebbaren Kriterien ersetzt wird.

9. Vorrichtung nach Anspruch 8, wobei die zweite Wechselstromquelle (5) für eine Frequenz zwischen 10 und 100 MHz eingerichtet ist.

10. Vorrichtung nach Anspruch 8 oder 9, wobei die erste Wechselstromquelle (6) für eine Frequenz zwischen 50 und 1000 Hz und eine Spannung zwischen 100 und 300 V eingerichtet ist.

11. Vorrichtung nach einem der Ansprüche 8 bis 10, wobei die Umschalteinrichtung (7) mit Sensoren (8) und/oder Datenquellen des Elektronikmoduls (10) verbunden ist, die eine Unterscheidung zwischen kaltem und warmem Zustand des Brenners (1) ermöglichen, so dass die zweite Wechselstromquelle (5) in warmem Zustand nicht einschaltbar ist.

12. Vorrichtung nach einem der Ansprüche 8 bis 11, wobei die erste (5) und zweite (6) Wechselstromquelle durch eine einzige in Frequenz und Spannung veränderbare oder umschaltbare Wechselspannungsquelle (5, 6) gebildet sind.

13. Computerprogrammprodukt, umfassend Befehle, die bewirken, dass die Vorrichtung nach einem der Ansprüche 8 bis 12 das Verfahren nach einem der Ansprüche 1 bis 7 ausführt.

## Claims

1. Method for regenerating an ionisation electrode (3) for measuring the ionisation in a flame area (2) of a burner (1) having a first alternating voltage with a first frequency, wherein after a start of the burner (1), when predeterminable criteria are present for a predeterminable time interval (Δt), a second alternating voltage with the second frequency, which is higher than the frequency used for a continuous operation, is applied to the ionisation electrode (3).

2. Method according to claim 1, wherein the second frequency is in the range from 10 to 100 MHz.

3. Method according to claim 1 or 2, wherein the first frequency is in the range from 50 to 1000 Hz.

4. Method according to any of the preceding claims, wherein a switching device (7) is present which determines from sensor data or other data whether the burner (1) is in a cold or warm state, and at a start in a determined warm state, despite the presence of the predeterminable criteria, does not apply the second alternating current of the second frequency to the ionisation electrode (3).

5. Method according to any of the preceding claims, wherein an electronics module (10) evaluates the electrical current flowing through the ionisation electrode (3) and uses it for the closed-loop controlling of the burner (1), and specifically for the closed-loop controlling of the ratio of air to fuel (lambda value), and wherein in the case of a start in cold state and in the presence of the predeterminable criteria, the closed-loop controlling is replaced by a controller for the predeterminable time interval (Δt) and after the predeterminable time interval (Δt) a closed-loop controlling takes place again on the basis of the first alternating current with the first frequency.

6. Method according to any of the preceding claims, wherein the predeterminable time interval (Δt) is in the range from 10 to 100 s.

7. Method according to any of the preceding claims, wherein during the predeterminable time interval (Δt) the second alternating voltage and second frequency are selected to be so high that plasma in the vicinity of the ionisation electrode (3) is heated to an overtemperature.

8. Device having an ionisation electrode (3) which can be arranged in a burner (1) such that during operation of the burner (1) it is able to measure an ionisation current in a flame area (2), having a first alternating current source (5) for a first alternating current with a first frequency used for a continuous operation, having a second alternating current source (6) for a second alternating current with a second, higher frequency and a switching device (7) which during operation switches on the second alternating current source (6) for a predeterminable time interval (Δt) according to predeterminable criterion, and wherein an electronics module (10) is present for the closed-loop controlling of the burner (1), which electronics module is configured for a close-loop controlling by means of an ionisation current determined during operation of the first alternating current source (6), and in order that, in the presence of the predeterminable criterion, the second alternating current source (6) is switched on for the predeterminable time interval (Δt), during the operation of the second alternating current source (5) this closed-loop controlling is switched off, and is replaced by a controller according to predeterminable criteria.

9. Device according to claim 8, wherein the second alternating current source (5) is configured for a frequency between 10 and 100 MHz.

10. Device according to claim 8 or 9, wherein the first alternating current source (6) is configured for a frequency between 50 and 1000 Hz and a voltage between 100 and 300 V.

11. Device according to any of claims 8 to 10, wherein the switching device (7) is connected with sensors (8) and/or data sources of the electronic module (10) which facilitate a differentiation between cold and warm state of the burner (1), such that the second alternating current source (5) cannot be switched on in the warm state.

12. Device according to any of claims 8 to 11, wherein the first (5) and second (6) alternating current source are formed by one single alternating voltage source (5, 6) which can be changed or switched in frequency and voltage.

13. Computer programme product comprising commands which cause the device according to any of claims 8 to 12 to carry out the method according to any of claims 1 to 7.

## Revendications

1. Procédé de régénération d'une électrode d'ionisation (3) pour une mesure de l'ionisation dans une zone de flamme (2) d'un brûleur (1) avec une première tension alternative d'une première fréquence, dans lequel, après un démarrage du brûleur (1), en présence de critères prédéfinissables, l'électrode d'ionisation (3) est soumise pour un intervalle de temps prédéfinissable (Δt) à une seconde tension alternative d'une seconde fréquence qui est supérieure à la première fréquence utilisée pour un fonctionnement continu.

2. Procédé selon la revendication 1, dans lequel la seconde fréquence se trouve dans la plage allant de 10 à 100 MHz.

3. Procédé selon la revendication 1 ou 2, dans lequel la première fréquence se trouve dans la plage allant de 50 à 1 000 Hz.

4. Procédé selon l'une quelconque des revendications précédentes, dans lequel est présent un dispositif de commutation (7) qui détermine, à partir de données de capteur ou d'autres données, si le brûleur (1) se trouve dans un état froid ou chaud et, en cas de démarrage dans un état chaud constaté, ne soumet pas l'électrode d'ionisation (3) au second courant alternatif de la seconde fréquence malgré la présence des critères prédéfinissables.

5. Procédé selon l'une quelconque des revendications précédentes, dans lequel un module électronique (10) évalue le courant électrique circulant à travers l'électrode d'ionisation (3) et l'utilise pour la régulation du brûleur (1), à savoir pour la régulation du rapport air/combustible (valeur lambda), et dans lequel, en cas de démarrage dans l'état froid et en présence des critères prédéfinissables, la régulation est remplacée par une commande pour l'intervalle de temps prédéfinissable (Δt) et, après l'intervalle de temps prédéfinissable (Δt), une régulation a de nouveau lieu au moyen du premier courant alternatif de la première fréquence.

6. Procédé selon l'une quelconque des revendications précédentes, dans lequel l'intervalle de temps prédéfinissable (Δt) se trouve dans la plage allant de 10 à 100 s.

7. Procédé selon l'une quelconque des revendications précédentes, dans lequel la seconde tension alternative et la seconde fréquence pendant l'intervalle de temps prédéfinissable (Δt) sont choisies élevées de telle sorte qu'un chauffage de plasma a lieu à une surtempérature à proximité de l'électrode d'ionisation (3).

8. Dispositif comprenant une électrode d'ionisation (3) qui peut être disposée dans un brûleur (1) de façon à pouvoir mesurer un courant d'ionisation dans une zone de flamme (2) lors du fonctionnement du brûleur (1), une première source de courant alternatif (5) pour un premier courant alternatif d'une première fréquence utilisée pour un fonctionnement continu, une seconde source de courant alternatif (6) pour un second courant alternatif d'une seconde fréquence plus élevée et un dispositif de commutation (7) qui, lors du fonctionnement selon des critères prédéfinissables, met en marche la seconde source de courant alternatif (6) pour un intervalle de temps prédéfinissable (Δt), et dans lequel est présent un module électronique (10) pour la régulation du brûleur (1), lequel est conçu pour une régulation au moyen d'un courant d'ionisation déterminé lors du fonctionnement de la première source de courant alternatif (6) et pour que, en présence des critères prédéfinissables, la seconde source de courant alternatif (6) soit mise en marche pour l'intervalle de temps prédéfinissable (Δt), cette régulation soit arrêtée pendant le fonctionnement de la seconde source de courant alternatif (5) et soit remplacée par une commande selon des critères prédéfinissables.

9. Dispositif selon la revendication 8, dans lequel la seconde source de courant alternatif (5) est conçue pour une fréquence comprise entre 10 et 100 MHz.

10. Dispositif selon la revendication 8 ou 9, dans lequel la première source de courant alternatif (6) est conçue pour une fréquence comprise entre 50 et 1 000 Hz et une tension comprise entre 100 et 300 V.

11. Dispositif selon l'une quelconque des revendications 8 à 10, dans lequel le dispositif de commutation (7) est relié à des capteurs (8) et/ou des sources de données du module électronique (10) qui permettent d'effectuer une distinction entre l'état froid et chaud du brûleur (1), de sorte que la seconde source de courant alternatif (5) ne peut pas être mise en marche dans l'état chaud.

12. Dispositif selon l'une quelconque des revendications 8 à 11, dans lequel la première (5) et la seconde (6) sources de courant alternatif sont formées par une seule source de tension alternative (5, 6) commutable ou modifiable en fréquence et en tension.

13. Produit de programme informatique comprenant des instructions amenant le dispositif selon l'une quelconque des revendications 8 à 12 à exécuter le procédé selon l'une quelconque des revendications 1 à 7.
